# EUROPÄISCHE PATENTSCHRIFT

(11) **EP 0 679 789 B1**
(45) Veröffentlichungstag und Bekanntmachung des Hinweises auf die Patenterteilung: **14.07.2004**
(21) Anmeldenummer: 95106273.6
(22) Anmeldetag: 26.04.1995
(51) Int. Cl.: E05D 15/52, E05D 15/30

(54) **Dreh-Beschlag oder Dreh-Kipp-Beschlag von Fenstern, Türen oder dergleichen**
Pivot fitting or pivot-tilting fitting for windows, doors or the like
Ferrure pour battant pivotant, ou pivotant et basculant de fenêtres, portes ou similaires

(30) Priorität: 26.04.1994 DE 4414523
(43) Veröffentlichungstag der Anmeldung: 02.11.1995
(73) Patentinhaber: Aug. Winkhaus GmbH & Co. KG, D-48291 Telgte (DE)
(72) Erfinder: Vosskötter, Alfred, D-48145 Münster (DE)
(74) Vertreter: Prechtel, Jörg, Dipl.-Phys. Dr.

(56) Entgegenhaltungen:
- CH-A- 492 858
- DE-A- 2 751 681
- DE-U- 9 112 078

## Beschreibung

Die Erfindung betrifft einen Dreh-Beschlag oder Dreh-Kipp-Beschlag von Fenstern, Türen gemäß dem Oberbegriff der Ansprüche 1 und 7.

Ein derartiger Dreh-Beschlag oder Dreh-Kipp-Beschlag ist bekannt (z.B. DE-B-21 13 665 B2; US-A-4035953 A; DE-A-38 29 053 A1; DE-U-91 12 078; DE-A-27 51 681). Der Beschlag ist verdeckt im Falzraum zwischen Festrahmen und Flügelrahmen untergebracht, da die Lenkerkonstruktion die Schwenkachse beim Dreh-Öffnen des Flügelrahmens vor den Festrahmen verlagert, so daß eine Kollision zwischen dem den Falzraum abdeckenden Flügelüberschlag des Flügelrahmens mit dem Festrahmen vermieden wird. Die beiden Lenker des oberen Drehlagers und des unteren Drehlagers können, insbesondere bei besonders großen und damit schweren Flügelrahmen, durch die in der DE-38 29 053 A1 beschriebene Abstützeinrichtung in Form eines Stützstabs oder eines auf Zug belasteten Elements von eine Verbiegung der Lenker verursachenden Vertikalkr5Lf ten entlastet werden.

Bei drehgeöffnetem Flügelrahmen wird jedoch weiterhin das obere Drehlager auf horizontal gerichteten Zug und das untere Drehlager auf horizontal gerichteten Druck beansprucht, da der Flügelrahmen bestrebt ist, in der Flügelebene um den Kraftangriffspunkt der Abstützeinricntung am Flügelrahmen nach unten zu verkippen. Die Zugbelastung im oberen Drehlager wirkt sich vor allem auf das zweite Gelenk zwischen dem Steuerlenker und dem festrahmenseitigen Drehlagerteil aus, welches bei der bekannten Anordnung von einem Verschiebe-Drehgelenk aus einem Langloch im festrahmenseitigen Drehlagerteil und einem im Langloch geführten, am Steuerlenker angebrachten Führungsteil gebildet ist. Um eine ausreichende Verlagerung der Schwenkachse beim Dreh-Öffnen des Flügelrahmens bei genügend großem, maximalem Dreh-Öffnungs-Winkel bei dieser Lenkerkonstruktion mit zwei einander kreuzenden und im Kreuzungspunkt miteinander gelenkig verbundenen Lenkern zu erhalten, muß das genannte Langloch relativ lang ausgebildet sein, was die mechanische Stabilität des festrahmenseitigen Drehlagerteils (insbesondere Eckwinkel) entsprechend schwächt, zumal die auftretende Zugbelastung (im Gegensatz zur Druckbelastung im unteren Drehlager) zumeist nicht unmittelbar in den Festrahmen abgeleitet werden kann, da der unter der Zugbelastung stehende Langloch-Längsrand des festrahmenseitigen Drehlagerteils sich im allgemeinen nicht gegen einen entsprechenden Stufenrand des Festrahmens abstützen kann. Eine Verlagerung des festrahmenseitigen Drehlagerteils weg von der Festrahmen-Sichtfläche zum Einbau in eine entsprechende Umfangsnut des Festrahmens würde in unerwünschter Weise auch den Verlagerungsweg der Drehachse verschieben.

Besonders problematisch ist jedoch, daß sich bei drehgeöffnetem Fenster eine deutliche Verstärkung der vom Steuerlenker auf die entsprechende Langlochflanke ausgeübten Kraft ergibt, im Vergleich zu der vom Flügel auf das entsprechende Ende des Führungslenkers ausgeabten Kraft, da der Führungslenker als einarmiger Moment-Verstärkungshebel wirkt, mit relativ großem Abstand zwischen dem freien Kraftangriffsende und dem Kreuzungspunkt mit dem Steuerlenker. Die Längsbewegung des Fahrungsteils im Langloch beim Öffnen und Schliegen des Flügelrahmens erfolgt also unter starker Querbelastung des festrahmenseitigen Beschlagteils, was zu einer Beschädigung der Langlochflanken und/oder des Fahrungsteils, zumindest nach vielfacher Betätigung und bei hohem Flügelgewicht, fahrt. Einer entsprechenden Verstärkung des Verschiebe-Drehgelenks, insbesondere durch Einsatz einer gehärteten Schiene und eines in das Langloch eingesetzten Gleitsteins, ist allein schon aus Kostengranden bei dem Massenprodukt Dreh-Beschlag oder Dreh-Kipp-Beschlag nur begrenzt möglich. Hiervon abgesehen, beansprucht das Langloch im festrahmenseitigen Drehlagerteil ziemlich viel Platz bei relativ großen Lenkerlängen. Das obere Drehlager ist daher insgesamt ziemlich materialaufwendig. Auch steht im Bereich des Scherenlagers nur sehr beschränkt Einbauraum zur Verfügung, weil die Ausstellschere mit ihren Eauteilen (Verriegelungs-Beschlagsteile, Gegenstütze und Längsjustierung) selbst viel Einbauraum beansprucht.

Auch im Bereich des unteren Drehlagers (Dreh-Kipp-Lager im Falle eines Dreh-Kipp-Beschlages) ergibt sich neben dem Problem der Querbelastung (in diesem Falle Druckbelastung in Richtung auf den Festrahmen) das Problem des relativ großen Materialaufwands und Einbauraumbedarfs für die Teile des Drehlagers.

Aus der DE-A-27 51 681 ist ein verdeckt liegender Beschlag bekannt, bei dem das erste Gelenk von einem Verschiebe-Drehgelenk mit schräg zur Längsrichtung des Führungslenkers verlaufender Verschieberichtung gebildet ist. Ein zusätzlicher dritter Lenker verbindet das festrahmenseitige Drehlageteil mit einem der beiden Lenker und nimmt bei geöffnetem Flügel gemäß Fig. 5 im wesentlichen die gesamte senkrecht zur Flügelrahmenebene wirkende Flügelkraftkomponente auf. Dieser bekannte Beschlag erfordert relativ hohen Bauaufwand und zudem einen Einbauraum mit einer der doppelten Lenkerbreite entsprechenden Mindesteinbauraumtiefe.

Der Erfindung liegt das technische Problem zugrunde, einen Dreh-Beschlag verdreht liegend oder Dreh-Kipp-Beschlag mit geringem Einbauraumbedarf bereitzustellen, der zuverlässige Dauerfunktion auch bei hohen Flügelgewichten unter geringem Bauaufwand gewährleistet.

Dieses Problem wird durch die Merkmale des Anspruch 1 sowie durch die Merkmale des Anspruchs 7 gelöst.

Auf Grund der Ausbildung des ersten Gelenks als Schiebe-Drehgelenk verschiebt sich beim Dreh-Öffnen des Flügels der Kreuzungspunkt beider Lenker zunehmend in Richtung zum Drehgelenk zwischen Führungslenker und flügelrahmenseitigem Drehlagerteil bzw. Ausstellarm, um dann bei maximaler Dreh-Öffnungsposition (z.B. etwa 90°) die kürzeste Entfernung zu diesem Drehgelenk einzunehmen mit der Folge, daß praktisch keine Kraftverstärkung mehr auftritt. Die Querbelastung des festrahmenseitigen Beschlagteils durch den Steuerlenker ist somit dementsprechend reduziert. Beim Dreh-Schließen des Flügels vergrößert sich zwar anfangs der Abstand zwischen dem momentanen Kreuzungspunkt und dem flügelrahmenseitigen Drehgelenk des Führungslenkers. Da bei zunehmendem Schließen des Fensters die entsprechenden Flügelkräfte jedoch mehr und mehr aber den Führungslenker in den blendrahmenseitigen Drehpunkt des Führungslenkers eingeleitet werden, ist diese Art der Belastung unkritisch. Die Länge des Verschiebe-Drehgelenks im Führungslenker kann auf Grund der zentralen Anordnung des Verschiebe-Drehgelenks im Kreuzungspunkt beider Lenker vergleichsweise kurz sein, was für hohe mechanische Stabilität bei geringem Bauaufwand sorgt.

Das lineare Bewegungsspiel im Kreuzungspunkt der Lenkerarme erlaubt eine Verkürzung der beiden Lenker bei gleichem Verlagerungsweg der Drehachse des Flügels und bei gleichem Dreh-Öffnungs-Maximalwinkel. Die Reduzierung der mechanischen Belastung des oberen und des unteren Drehlagers erlaubt die Verwendung höherer Flügelgewichte bei erhöhter Zuverlässigkeit. So ergab sich bei einem gemäß dem nachfolgend beschriebenen Ausfahrungsbeispiel aufgebauten, erfindungsgemäßen Beschlag in Verbindung mit einem Flügelgewicht von 80 kg eine um den Faktor 3 vergrößerte Anzahl von Öffnungsbewegungen ohne Beschlagsbeschädigung im Vergleich zu einem Beschlag gemäß der DE 38 29 053 A1.

Da der erforderliche Verschiebeweg des Drehgelenks auf Grund der zentralen Gelenklage vergleichsweise gering ist und zudem in der kritischen Position, bei drehgeöffnetem Flügel, praktisch keine Kraftverstärkung auftritt, ist das erste Gelenk ein erstes Langloch im Führungslenker sowie ein am Steuerlenker schwenkbar befestigtes, im ersten Langloch hinund her bewegbares, erstes Führungsteil umfassen. Ein derartiges Verschiebe-Drehgelenk ist kostengünstig herstellbar bei zuverlässiger Funktion.

Als erstes Fahrungsteil könnte u.U. eine zweiseitig abgeflachte Führungshülse in Frage kommen. Diese hätte jedoch zumindest bei größeren Flügelgewichten die Tendenz, sich bei der Verschiebebewegung und der Flügellast derart geringfügig zu verdrehen, daß die aus Fertigungsgründen relativ scharfe Vorlaufkante (Kante zwischen dem vorderen Ende des abgeflachten Bereichs und der nachfolgenden Zylinderfläche) sich u.U. in die entsprechende Langlochflanke eingräbt. Um dies zu vermeiden ist vorgesehen, daß das erste Langloch und das erste Führungsteil einen trapezförmigen Umriß aufweisen mit im wesentlichen gleicher Trapezhöhe und mit zur Längsrichtung des Führungslenkers im wesentlichen parallelen Grundlinien, deren jeweils längere Grundlinie bei geschlossenem Fenster, Tür oder dergleichen der dem Flügelaberschlag des Flügelrahmens gegenüberliegenden Festrahmen-Sichtfläche näher liegt als die jeweils kürzere Grundlinie im Falle des oberen Drehlagers und umgekehrt im Falle des unteren Drehlagers. Das erste Führungsteil in Form des trapezförmigen Gleitsteins liegt mit seiner größeren Grundlinie unter der jeweiligen Betriebsbelastung an der entsprechenden Flanke des Langlochs mit entsprechend reduzierter Flächenbelastung an, ohne die beschriebene Verdrehungsgefahr. Auf Grund des entsprechend trapezförmigen Umrisses des Langlochs kann dieses ohne allzu große Materialreduktion und damit Schwächung des Führungslenkers relativ breit ausgebildet sein, so daß das Führungsteil sowie ein das Führungsteil halternder Befestigungsbolzen des Führungslenkers dementsprechend mechanisch stabil ausgebildet sein können.

Um den Anfang des Bewegungswegs der Drehachse des Flügels möglichst nahe an die Festrahmensichtfläche heranzufahren, was wiederum eine Verkürzung der Lenkerlängen erlaubt, wird vorgeschlagen, daß das Drehgelenk zwischen dem Führungslenker und dem flügelrahmenseitigen Drehlagerteil des Führungslenkers oder dem Ausstellarm gegenüber einer Längs-Mittellinie des flügelrahmenseitigen Drehlagerteils bzw. des Ausstellarms in Richtung zu einem Flügelüberschlag des Flügelrahmens hin versetzt angeordnet ist.

Die vorstehend beschriebenen Maßnahmen einzeln und noch besser in Kombination erlauben es, auf die seitliche Verschiebbarkeit des zweiten Gelenks zwischen dem Steuerlenker und dem festrahmenseitigen Drehlagerteil ganz zu verzichten, so daß das zweite Gelenk der Einfachheit halber von einem Drehgelenk gebildet sein kann. Das festrahmenseitige Drehlagerteil, insbesondere in Form eines Lagerwinkels, braucht keinen gekröpften Langloch-Abschnitt mehr aufweisen, um den Bewegungsweg für den Kopf eines Befestigungsbolzens für das Führungsteil bereitzustellen. Dies reduziert wiederum den Fertigungsaufwand sowie den Einbauraumbedarf.

Entsprechend dem Drehgelenk zwischen dem Führungslenker und dem flügelrahmenseitigen Drehlagerteil kann auch das Drehgelenk zwischen dem Steuerlenker und dem festrahmenseitigen Drehlagerteil gegenüber einer Längsmittellinie des festrahmenseitigen Drehlagerteils in Richtung zur Festrahmensichtfläche hin versetzt angeordnet sein, um bei reduzierten Lenkerlängen die gewünschte Drehachsenverlagerung zu erhalten.

Die vorstehend beschriebene Lösung mit dem zweiten Gelenk als Drehgelenk und asymmetrischer Anordnung der beiden Drehgelenke zwischen Führungslenker und flügelrahmenseitigem Drehlagerteil bzw. Steuerlenker und festrahmenseitigem Drehlagerteil eignet sich sowohl für das obere wie auch das untere Drehlager.

Falls man jedoch für das untere Drehlager ein herkömmliches flügelseitiges Beschlagsteil verwenden möchte, welches zu einer Längsmittelebene symmetrisch aufgebaut ist, und somit eine asymmetrische Anordnung des zweiten Gelenks ausschließt, so werden für diesen Fall die Maßnahmen des Anspruchs 7 vorgeschlagen. Das zweite Gelenk wird also von einem Verschiebe-Drehgelenk gebildet mit Verschieberichtung im wesentlichen parallel zur Längsrichtung des das festrahmenseitige Drehlagerteil tragenden Festrahmenschenkels. Auf Grund des erfindungsgemäßen Verschiebe-Drehgelenks im Kreuzungspunkt zwischen beiden Lenkern kann das das zweite Gelenk bildende weitere Verschiebe-Drehgelenk mit im Vergleich zur bekannten Ausbildung gemäß DE 38 29 053 A12 wesentlich kürzerem Verschiebeweg ausgebildet sein, was der mechanischen Stabilität zugutekommt. Auch ist die Querbelastung des weiteren Verschiebe-Drehgelenks auf Grund der erfindungsgemäß wesentlich reduzierten Kraftverstärkung bei drehgeöffnetem Flügel weiterhin vergleichsweise gering.

Wie beim erstgenannten Verschiebe-Drehgelenk ist auch das weitere Verschiebe-Drehgelenk von einem Langloch mit im Langloch hin- und her beweglichem Führungsteil gebildet. Auch wird mit Vorteil wiederum ein trapezförmiger Umriß für das Langloch und das zweite Führungsteil gewählt, wobei im Falle des unteren Drehlagers auf Grund der entsprechenden Querbelastungsrichtung die jeweils kürzere der beiden Grundlinien der Festrahmensichtfläche näher liegt als die jeweils längere bzw. umgekehrt im Falle eines oberen Drehlagers.

Die Erfindung betrifft schließlich ein Fenster oder eine Tür mit einem Dreh-Beschlag oder einem Dreh-Kipp-Beschlag der vorstehend beschriebenen Art.

Die Erfindung wird im folgenden an bevorzugten Ausführungsbeispielen erläutert.

Es zeigt:
- Fig. 1: eine Seitenansicht nach Linie I-I in Fig. 2 einer ersten Ausführungsform eines erfindungsgemäß ausgebildeten Dreh-KippBeschlages im Bereich des oberen Drehgelenks bei geschlossenem Flügel im Schnitt;
- Fig. 2: eine Draufsicht auf den Beschlag gemäß Fig. 1 im Schnitt nach Linie II-II, jedoch bei maximal drehgeöffnetem Flügel;
- Fig. 3: die Anordnung gemäß Fig. 2 bei weniger weit geöffnetem Flügel;
- Fig. 4: die Anordnung gemäß Fig. 2 und 3 bei noch weniger weit geöffnetem Flügel;
- Fig. 5: eine Seitenansicht einer zweiten Ausführungsform des erfindungsgemäßem Dreh-Kipp-Beschlages im Bereich des unteren Drehlagers bei geschlossenem Flügel im Schnitt nach Linie V-V in Fig. 6;
- Fig. 6: eine Draufsicht auf die Anordnung gemäß Fig. 5 im Schnitt nach Linie VI-VI, jedoch bei maximal drehgeöffnetem Flügel;
- Fig. 7: die Anordnung gemäß Fig. 6 bei weniger weit geöffnetem Flügel; und
- Fig. 8: die Anordnung gemäß den Fig. 6 und 7 bei noch weniger weit geöffnetem Flügel.

Im folgenden wird die Erfindung am Beispiel eines verdecktliegenden Dreh-Kipp-Beschlags eines Fensters oder einer Tür erläutert; die erfindungsgemäße Verbesserung der Lenkerkonstruktion des verdecktliegenden Beschlags läßt sich ebensogut auch auf Dreh-Beschläge ohne Kippfunktion anwenden. Ferner ist, zumindest bei größeren Flügelgewichten, der Einsatz einer Abstützeinrichtung gemäß der DE 38 29 053 A1 von Vorteil, wie auch in Fig. 5 angedeutet ist. Zumindest bei kleineren Flügelgewichten kann eine derartige Abstützeinrichtung auch unter Umständen entfallen.

Die Fig. 1-4 zeigen eine erste Ausführungsform einer erfindungsgemäßen Lenkerausbildung ohne Langloch im festrahmenseitigen Drehlagerteil, wobei diese Ausführungsform bei einem Dreh-Beschlag unverändert auch als unteres Drehlager eingesetzt werden kann und unter Umständen auch bei einem Dreh-Kipp-Lager eines Dreh-Kipp-Beschlags.

Das dargestellte obere Drehlager 10 des im Übrigen nicht näher dargestellten, da üblichem Aufbau entsprechenden Dreh-Kipp-Beschlags aus Handgriff, Treibstangen, Verriegelungskloben, Schließblechen usw., verbindet den in den Fig. 1 und 2 vereinfacht im Schnitt dargestellten Festrahmen 12 im Bereich des drehlagerseiten, oberen Ecks mit dem lediglich in Fig. 2 angedeuteten Flügelrahmen 14. Bei geschlossenem Flügel befinden sich sämtliche Teile des oberen Drehlagers im Falzraum 16 (s.a. Fig. 5) zwischen den entsprechenden horizontalen Rahmenschenkeln 18a und den vertikalen Rahmenschenkeln 18b des Flügelrahmens 14 einerseits und den horizontalen Rahmenschenkeln 20a und 20b des Festrahmens 12 andererseits. Ein umlaufender, seitlich vorkragender Flügelüberschlag 21 des Flügelrahmens 14 liegt bei geschlossenem Flügel einer Festrahmensichtfläche 22 des Festrahmens 12 gegenüber und deckt den ansonsten in Richtung zur Blendrahmensichtfläche 22 hin offenen Falzraum 16 vollständig ab, wie in Fig. 5 mit einer Punkt-Punkt-Umrißlinie, angedeutet ist.

Um trotz verdeckter Anordnung des Beschlags im Falzraum 16 eine Kollision des Flügelüberschlags 21 im Bereich der Drehachse DA zwischen dem Festrahmen 12 und dem Flügelrahmen 14 mit der Festrahmensichtfläche 22 zu vermeiden, ist der Beschlag so ausgebildet, daß sich beim Dreh-Öffnen eine Verlagerung der Drehachse DA aus dem Falzraum 16 vor die Festrahmensichtfläche 22 ergibt.

Im Ausführungsbeispiel gemäß Fig. 1-8 sind hierzu lediglich zwei Lenker jeweils für das obere und untere Drehlager vorgesehen. Einer der beiden Lenker, der Führungslenker FL, ist sowohl mit dem Festrahmen 12 als auch dem Flügelrahmen 14 ausschließlich gelenkig verbunden. Sein in den Fig. 1-4 linkes Ende ist dementsprechend über ein Drehlager 26 beispielsweise in Form eines Gelenkbolzens mit dem Horizontalschenkel 28a eines Eckwinkels 28 verbunden. Der Eckwinkel 28 wiederum ist in das entsprechende Falzraum-Eck des Festrahmens 12 eingesetzt und dort, beispielsweise mit Hilfe von Schrauben 30, starr befestigt.

Ein Drehgelenk 32, beispielsweise wiederum in Form eines Nietbolzens, verbindet das in den Fig. 1-4 rechte Ende des Führungslenkers FL mit dem Flügelrahmen 14 und definiert dabei auch die Drehachse DA. Im Falle eines reinen Dreh-Beschlags verbindet dieses Drehgelenk 32 den Führungslenker FL unmittelbar mit einem entsprechenden Beschlagswinkel des Flügelrahmens. Im dargestellten Ausführungsbeispiel eines Dreh-Kipp-Beschlags verbindet das Drehgelenk 32 dagegen einen Ausstellarm 34 einer nicht weiter dargestellten Ausstellschere mit dem Führungslenker FL. In Fig. 1, links, erkennt man noch ein ausstellarmfestes Riegelstück 34a, welches mit einem nicht dargestellten Verriegelungskloben eines Treibstangenbeschlags zusammenwirkt, um zum Dreh-Öffnen den Ausstellarm 34 in rahmenparalleler Position am Flügelrahmen 14 festzulegen; zum Kipp-Öffnen des Flügels gibt der Treibstangenbeschlag dann das Verriegelungsstück 34a frei.

Der andere Lenker, der Steuerlenker SL, verbindet ebenfalls den Festrahmen 12 mit dem Flügelrahmen 14. Es ist jedoch nunmehr ein Verschiebe-Drehgelenk 36 zwischen Steuerlenker SL und Flügelrahmen 14 bzw. Ausstellarm 34 vorgesehen. Dieses Verschiebe-Drehgelenk 36 wird im dargestellten Ausführungsbeispiel von einem zur Längsrichtung des Ausstellarms 34 parallelen Langloch 34b des Ausstellarms 34 gebildet sowie einem Führungsteil 38 am entsprechenden Ende des Steuerlenkers SL, beispielsweise in Form eines mit dem Steuerlenker SL vernieteten Kopfbolzens.

Im Ausführungsbeispiel gemäß den Fig. 1-4 ist das festrahmenseitige Ende des Steuerlenkers SL mit dem das festrahmenseitige Drehlagerteil des Beschlags bildenden Eckwinkel 28 über ein Drehgelenk 40, z. B. in Form eines Nietbolzens, verbunden. Gegenüber einer Längs-Mittelebene 42 des Eckwinkels 28 ist das Drehgelenk 40 in Richtung zur Festrahmensichtfläche 22 hin verlagert. Im gleichen Sinne ist auch das die Drehachse DA festlegende Drehgelenk 32 verlagert, also gegenüber einer Längs-Mittellinie 44 des Ausstellarms 34 in Richtung zum Flügelüberschlag 21 (jeweils senkrecht zur entsprechenden Rahmenebene).

Damit beide Lenker FL und SL bei geschlossenem Flügel trotz gegenseitiger Kreuzung einbauraumsparend übereinander liegen können, sind beide mit seitlich offenen Ausnehmungen 48, 49 versehen, die bei geschlossenem Flügel ineinandergreifen mit entsprechender Z-förmiger Abknickung beider Lenker FL und SL in diesem Bereich, wie es an sich aus der DE 38 29 053 A1 bekannt ist.

Beide Lenker FL und SL sind miteinander über ein Verschiebe-Drehgelenk 50 verkoppelt, bestehend aus einem Langloch 52 im Führungslenker FL und einem im Langloch hinund her bewegbaren Führungsteil 54, welches über einen Niet-Gelenkbolzen 56 am Steuerlenker SL drehbar befestigt ist.

Das Langloch 52 im Führungslenker FL verläuft in Lenker-Längsrichtung. Es hat trapezförmigen Umriß, wobei die kürzere Grundlinie 52a der beiden zueinander parallelen Grundlinien 52a und 52b bei geschlossenem Flügel der Festrahmensichtfläche 22 näher liegt als die jeweils längere Grundlinie 52b. Das Führungsteil 54 (auch Gleitstein genannt) hat gleichfalls trapezförmigen Umriß mit gleicher Trapezhöhe und gleicher Orientierung der Trapezseitenlinien, um in beiden Anschlagsstellungen bis in die Trapezecken des Langlochs 52 eindringen zu können (s.a. Fig. 3, in der zur Verdeutlichung des Aufbaus ein Abschnitt des Steuerlenkers SL oberhalb des Führungsteils 54 herausgebrochen dargestellt ist). Man erkennt dort auch den quadratrischen Umriß eines stets über den Rand des Langlochs 52 vorstehenden Kopfes 56a des Niet-Gelenkbolzens 56. Auf diese Weise werden die beiden Lenker FL und SL zuverlässig im Kreuzungspunkt zusammengehalten.

Die Trapezform sorgt zum einen dafür, daß keine Gefahr besteht, daß sich das Führungsteil 54 während des Betriebs im Langloch 52 verdreht und dadurch erhöhte Reibung und Verschleiß verursacht. Zum anderen ergibt sich eine stark reduzierte Flächenbelastung der Langlochflanken, da unter der Betriebsbelastung das Führungsteil 54 mit seiner jeweils längeren Trapezseite an der entsprechenden Nutflanke (längere Grundlinie 52b) abstützt. Dies gilt zumindest bei nicht völlig drehgeöffnetem Flügel (s. Fig. 3), bei dem das Führungsteil 38 am entsprechenden Ende des Steuerlenkers SL vom in Fig. 2 oberen Ende des Langlochs 34b entfernt ist und somit keine Kippmomente des Flügelrahmens 14 um eine zur Rahmenebene senkrechte Kippachse aufnehmen und über den Steuerlenker SL weiterleiten kann. Diese Kräfte werden also allein über das Drehgelenk 32 auf den Führungslenker FL übertragen, der daraufhin versucht, im Uhrzeigersinn der Fig. 2 um das Drehgelenk 26 zu verschwenken. Hieran wird er durch das Führungsteil 54 innerhalb des Langlochs 52 gehindert, da dies dementsprechend an die in Fig. 2 obere Flanke des Langlochs 52 andrückt und in der Folge die entsprechenden Flügelkräfte über den nach oben folgenden Abschnitt des Steuerlenkers SL in das Drehgelenk 40 und damit in den Festrahmen 12 weiterleitet.

Die Fig. 2 und 3 zeigen, daß bei weit drehgeöffnetem Flügel die durch die jeweilige Lage des Führungsteils 54 mit Niet-Gelenkbolzen 56 definierte momentane Kreuzungsachse KA in Längsrichtung des Führungslenkers FL jeweils nur geringfügig von der Drehachse DA entfernt ist. Die Länge des Hebelarms, an den der Flügelrahmen 14 unmittelbar angreift (Abstand zwischen dem Drehlager 26 und der Drehachse DA) ist demnach in der kritischen Flügelstellung nur unwesentlich größer als die effektive Länge des an den Steuerlenker SL angreifenden Hebelarms (Abstand Drehlager 26 zur Achse KA). Die auf das Verschiebe-Drehgelenk 50 im wesentlichen quer zu seinem Langloch 50 wirkenden Kräfte, die dann über den oberen Abschnitt des Steuerlenkers SL in das Drehgelenk 40 weitergeleitet werden, sind daher nur unwesentlich größer als die vom Flügelrahmen 14 in das Drehgelenk 32 mit Drehachse DA eingeleiteten Kräfte.

Wird der Flügel weiter geschlossen (s. Fig. 4), so wandert das Führungsteil 54 weiter in Richtung zu dem in der Fig. 4 linken Ende des Langlochs 52. Gleichzeitig nimmt der zwischen dem Führungslenker FL und dem Steuerlenker SL eingeschlossene Winkel weiter ab, so daß zunehmend die aus dem Kippmoment des Flügels resultierenden und auf das Drehlager 32 mit Drehachse DA wirkenden Kräfte (Pfeil F in Fig. 4) auf Grund entsprechender Kräftezerlegung unmittelbar in den Führungslenker FL eingeleitet werden zur Einleitung in den Festrahmen über das Drehgelenk 26. Dementsprechend wird das Verschiebe-Drehgelenk 50 entlastet, trotz Vergrößerung des Unterschieds der beiden genannten Hebellängen.

Es ergeben sich insgesamt deutlich reduzierte Lenkerlängen der beiden Lenker FL und SL, wozu zum einen das zentral im Kreuzungspunkt der beiden Lenker FL und SL angeordnete Verschiebe-Drehgelenk mit vergleichsweise kurzem Verschiebeweg beiträgt und zum anderen die durch Wegfall eines Langlochs im Eckwinkel 28 ermöglichte Verlagerung von beiden Drehlagern 32 und 40 bei geschlossenem Flügel in Richtung zum Flügelüberschlag 21.

Der Aufbau des unteren Drehlagers in Form des Dreh-Kipplagers 60 entspricht in bezug auf die Lenkerkonstruktion weitgehend der vorstehend beschriebenen. Der Führungslenker FL ist mit dem Steuerlenker SL über das Verschiebe-Drehgelenk 50' verkoppelt, wobei die Trapezform des Langlochs 52' umgekehrt ist, d.h. mit der längeren Grundlinie 52b auf der der Festrahmensichtfläche 22 zugewandten Seite des Langlochs (bei geschlossenem Flügel). Dies trägt der umgekehrten Kraftrichtung im unteren Drehlager Rechnung. In Fig. 6 ist ein entsprechender Kraftpfeil F' eingezeichnet; der Umriß des in diesem Schnitt an sich nicht sichtbaren unteren, horizontalen Rahmenholms 18a ist mit strichlierter Umrißlinie angedeutet.

Der Führungslenker ist wie bei der ersten Ausführungsform über das Drehlager 26 mit einem festrahmenseitigen Drehlagerteil in Form eines Beschlagwinkels 28' verkoppelt. Der Beschlagwinkel 28' ist in eine entsprechende Ecke des Falzraums 16 eingesetzt und mit dem Festrahmen 12 starr verbunden, insbesondere verschraubt (Schrauben 30'). Der vertikal nach oben abstehende Schenkel 28b' trägt an seinem oberen Ende einen Stützstab 62, der mit seinem oberen, nicht dargestellten Ende an den Vertikalholm 18b des Flügelrahmens 14 angreift zur Aufnahme des Flügelgewichts beim Dreh-Öffnen und Kipp-Öffnen; auf die DE 38 29 053 A1 wird verwiesen.

Der Steuerlenker SL ist mit dem Beschlagswinkel 28' nunmehr über ein weiteres Verschiebe-Drehgelenk 64 verkoppelt, aus einem Langloch 66 im Horizontalschenkel 28a' und einem Führungsteil (Gleitstein) 68 innerhalb des Langlochs 66, welches mit Hilfe eines Gelenkbolzens 70 am oberen Ende des Steuerlenkers drehbar befestigt ist. Der im Umriß quadratische Bolzenkopf 70a steht wiederum in allen Betriebspositionen über die beiden Langlochränder vor, um den Zusammenhalt zwischen Steuerlenker SL und Horizontalschenkel 28a sicherzustellen. Eine Kröpfung des Horizontalschenkels 28a' im Bereich des Langlochs 66 sichert den notwendigen Bewegungsraum für den Bolzenkopf 70a an der Unterseite des Horizontalschenkels 28a'. Das Langloch 66 sowie das Führungsteil 68 sind wiederum trapezförmig mit einer Trapezorientierung entsprechend der des Verschiebe-Drehgelenks 50 gemäß Fig. 1 - 4, d.h. mit der jeweils kürzeren Grundlinie 66a auf der der Festrahmensichtfläche 22 zugewandten Seite des Langlochs, da das Flügelkippmoment (Kraftpfeil F') den Steuerlenker SL auf Druck beansprucht und somit das Führungsteil 68 mit seiner längeren Grundlinie gegen die Grundlinie 66b andrückt.

Das Langloch 66 ist in bezug auf eine Längs-Mittelebene des Eckwinkels 28 in Richtung auf die Festrahmensichtfläche 22 verlagert, um für die Verlagerung der Drehachse DA vor die Festrahmensichtfläche 22 beim Dreh-Öffnen des Flügels günstige Bewegungsverhältnisse zu schaffen. Dies entspricht somit der entsprechenden Verlagerung des Drehgelenks 40 beim ersten Ausführungsbeispiel gemäß Fig.1-4.

Die Art der Verkoppelung der anderen Lenkerenden von Führungslenker und Steuerlenker mit dem Flügelrahmen 14 entspricht grundsätzlich der des ersten Ausführungsbeispiels mit einem die Drehachse DA definierenden Drehlager 32' zwischen Führungslenker und Flügelrahmen 14 und einem Verschiebe-Drehgelenk 50' zwischen dem Steuerlenker SL und dem Flügelrahmen 14.

Im möglichen Anwendungsfall eines Dreh-Kipp-Beschlages muß das untere Drehlager jedoch als Dreh-Kipp-Lager 60 ausgebildet sein. Drehlager 32' und Verschiebe-Drehgelenk 50' müssen also auch noch eine Kippbewegung um eine horizontale Kippachse KA zulassen.

Dies kann dadurch erreicht werden, daß das Verschiebe-Drehgelenk 36' sowie das Drehgelenk 32' jeweils mit einem nach oben vorstehenden Vorsprungsteil 36'a bzw. 32'a versehen ist, die in die entsprechende langlochartige Ausnehmung 34' bzw. nach unten offene Aufnahmeöffnung 33 eines flügelrahmenseitigen Beschlagteils eingesetzt sind mit entsprechendem Kippspiel bei Parallellage der unteren Rahmenholme 18a und 20a. Das Beschlagsteil wird im dargestellten Ausführungsbeispiel von einer im Druckgußverfahren hergestellten Lagerschiene 71 gebildet, die mit dem Flügelrahmen 14 starr verbunden, insbesondere verschraubt ist (Schraube 72). Das annähernd zylindrische Vorsprungsteil 36'a lagert während der Öffnungsbewegung des Flügels in der dementsprechend länglich ausgebildeten, nach unten offenen Ausnehmung 34'; in der in Fig. 5 dargestellten Kipp-Bereitschaftsstellung befindet sich das Vorsprungsteil 36'a im Bereich eines seitlichen Fensters 71a der Ecklagerschiene 71, um beim Kipp-Öffnen des Flügels mehr oder weniger weit in das Fenster 71a einzudringen.

Das das eigentliche Ecklager bildende Vorsprungsteil 32'a dagegen ist nach oben hin konisch verjüngt, um beim Kipp-Öffnen nicht mit der zylindrischen Innenumfangswand der Aufnahmeöffnung 33 zu kollidieren.

Der Bewegungsablauf beim Dreh-Öffnen und Dreh-Schließen des Flügels geht aus den Fig. 6-8 hervor. Bei maximal drehgeöffnetem Flügel ist der Abstand zwischen der durch den momentanen Kreuzungspunkt beider Lenker FL und SL definierten Kreuzungsachse KA und der Drehachse DA minimal, so daß praktisch keine Kraftverstärkung auftritt. Um trotz der zur Längs-Mittelebene 44 der Ecklagerschiene 71 symmetrischen Anordnung von Vorsprungsteil 36'a und 32'a den gewünschten maximalen Öffnungswinkel von wenigstens 90° bei weiterhin geringen Längen der Lenker FL und SL zu erhalten, bei allenfalls geringer Kraftverstärkung bei maximal drehgeöffnetem Fenster, wird dem festrahmenseitigen Ende des Steuerlenkers, wie beschrieben, ein vergleichsweise kleines lineares Bewegungsspiel parallel zur Festrahmenebene zugestanden.

Bei vollständig drehgeöffnetem Flügel befindet sich das Führungsteil 68 am in den Figuren linken Ende des Langlochs 66. Wird dann der Flügel etwas zugedreht (in die Stellung gem. Fig. 7), so wandert als erstes das Führungsteil 68 zum rechten Ende des Langlochs 66 (auf Grund der unterschiedlichen Anfangsneigung der beiden Langlöcher 66 und 52' relativ zur Längsrichtung des Steuerlenkers SL). Nachfolgend wandert dann auch das Führungsteil 54' des Verschiebe-Drehgelenks 50' in den Figuren nach links bis zum Ende des Langlochs 52' bei geschlossenem Flügel.

## Patentansprüche

1. Dreh-Beschlag oder Dreh-Kipp-Beschlag von Fenstern, Türen oder dergleichen, mit einem Festrahmen (12) und einem Flügelrahmen (14), der am Festrahmen (12) um eine vertikale Drehachse (DA) und, im Falle eines Dreh-Kipp-Beschlages, um eine horizontale Kippachse (KA) kippbar angebracht ist, umfassend
- ein verdeckt im Falz anordenbares unteres Drehlager, welches den Festrahmen (12) im Bereich eines unteren Ecks des Festrahmens (12) mit dem Flügelrahmen (14) verbindet, und zwar im Falle eines Dreh-Kipp-Beschlages in Form eines Dreh-Kipp-Lagers (60),
- ein verdeckt im Falz anordenbares oberes Drehlager (10), welches den Festrahmen (12) im Bereich eines oberen Ecks des Festrahmens (12) im Falle eines Dreh-Beschlags mit dem Flügelrahmen und im Falle eines Dreh-Kipp-Beschlages mit einem mit dem Flügelrahmen (14) verkoppelten Ausstellarm (34) verbindet,
wobei die beiden Drehlager jeweils mit wenigstens zwei Lenkern (FL,SL) ausgebildet sind zur Verlagerung der Drehachse (DA) beim Dreh-Öffnen des Flügelrahmens (14) in Richtung senkrecht zur Rahmenebene des Festrahmens (12),
wobei die beiden Lenker (FL,SL) jedes Drehlagers (10) einander kreuzen und im Kreuzungspunkt über ein erstes Gelenk miteinander beweglich verbunden sind,
wobei einer der beiden Lenker, der Führungslenker (FL), mit einem festrahmenseitigen Drehlagerteil, z.B. Eckwinkel (28,28'), und mit einem flügelrahmenseitigen Drehlagerteil, z. B. Ecklagerschiene (71), oder dem Ausstellarm (28) jeweils über ein Drehgelenk (26,32) verbunden ist, und
wobei der andere-Lenker, der Steuerlenker (SL), mit dem festrahmenseitigen Drehlagerteil, z.B. Eckwinkel (28,28') über ein zweites Gelenk zumindest schwenkbar verbunden und mit dem flügelrahmenseitigen Drehlagerteil, z.B. Ecklagerschiene (70), oder dem Ausstellarm (34) über ein Verschiebe-Drehgelenk (36,36') verbunden ist, mit Verschieberichtung im wesentlichen parallel zur Längsrichtung des das flügelrahmenseitige Drehlagerteil tragenden Flügelrahmenschenkels (18a) bzw. parallel zur Längsrichtung des Ausstellarms (34),
**dadurch gekennzeichnet, daß** das erste Gelenk von einem Verschiebe-Drehgelenk (50,50') gebildet ist mit Verschieberichtung im wesentlichen parallel zur Längsrichtung des Führungslenkers (FL),
daß das erste Gelenk ein erstes Langloch (52) im Führungslenker (FL) sowie ein am Steuerlenker (SL) schwenkbar befestigtes, im ersten Langloch (52,52') hin- und her bewegbares erstes Führungsteil (54,54') umfaßt, und daß das erste Langloch (52,52') und das erste Führungsteil (54,54') einen trapezförmigen Umriß aufweisen mit im wesentlichen gleicher Trapezhöhe und mit zur Längsrichtung des Führungslenkers (FL) im wesentlichen parallelen Grundlinien, deren jeweils kürzere Grundlinie (52a) bei geschlossenem Fenster, Tür oder dergleichen der dem Flügelüberschlag (21) des Flügelrahmens gegenüberliegenden Festrahmen-Sichtfläche (22) näher liegt als die jeweils längere Grundlinie (52b) im Falle des oberen Drehlagers und umgekehrt im Falle des unteren Drehlagers.

2. Beschlag nach Anspruch 1, **dadurch gekennzeichnet, daß** das Drehgelenk (32) zwischen dem Führungslenker (FL) und dem flügelrahmenseitigen Drehlagerteil des Führungslenkers oder dem Ausstellarm (34) gegenüber einer Längs-Mittellinie (44) des flügelrahmenseitigen Drehlagerteils bwz. des Ausstellarms (28) in Richtung zu einem Flügelüberschlag (21) des Flügelrahmens (14) hin versetzt angeordnet ist.

3. Beschlag nach einem der vorhergehenden Ansprüche, **dadurch gekennzeichnet, daß** das zweite Gelenk von einem Drehgelenk (40) gebildet ist.

4. Beschlag nach Anspruch 3, **dadurch gekennzeichnet, daß** das das zweite Gelenk bildende Drehgelenk (40) gegenüber einer Längs-Mittellinie (42) des festrahmenseitigen Drehlagerteils, z.B. Eckwinkel (28) in Richtung zu einer bzw. zu der dem Flügelüberschlag (21) des Flügelrahmens (14) gegenüberliegenden Blendrahmen-Sichtfläche (22) hin versetzt angeordnet ist.

5. Beschlag nach Anspruch 1 oder 2, **dadurch gekennzeichnet, daß** das zweite Gelenk von einem Verschiebe-Drehgelenk (64) gebildet ist mit Verschieberichtung im wesentlichen parallel zur Längsrichtung des das festrahmenseitige Drehlagerteil, z.B. Eckwinkel (28') tragenden Festrahmenschenkels (20a).

6. Beschlag nach Anspruch 5, **dadurch gekennzeichnet. daß** das zweite Gelenk ein zweites Langloch (66) im festrahmenseitigen Drehlagerteil, z.B. Eckwinkel (28') sowie ein am Steuerlenker (SL) schwenkbar befestigtes, im zweiten Langloch (66) hin- und her bewegliches zweites Führungsteil (68) umfaßt.

7. Dreh-Beschlag oder Dreh-Kipp-Beschlag von Fenstern, Türen oder dergleichen, mit einem Festrahmen (12) und einem Flügelrahmen (14), der am Festrahmen (12) um eine vertikale Drehachse (DA) und, im Falle eines Dreh-Kipp-Beschlages, um eine horizontale Kippachse (KA) kippbar angebracht ist, insbesondere nach einem der Ansprüche 1, 2, 5 und 6, umfassend
- ein verdeckt im Falz anordenbares unteres Drehlager, welches den Festrahmen (12) im Bereich eines unteren Ecks des Festrahmens (12) mit dem Flügelrahmen (14) verbindet, und zwar im Falle eines Dreh-Kipp-Beschlages in Form eines Dreh-Kipp-Lagers (60),
- ein verdeckt im Falz anordenbares oberes Drehlager (10), welches den Festrahmen (12) im Bereich eines oberen Ecks des Festrahmens (12) im Falle eines Dreh-Beschlags mit dem Flügelrahmen und im Falle eines Dreh-Kipp-Beschlages mit einem mit dem Flügelrahmen (14) verkoppelten Ausstellarm (34) verbindet,
wobei die beiden Drehlager jeweils mit wenigstens zwei Lenkern (FL,SL) ausgebildet sind zur Verlagerung der Drehachse (DA) beim Dreh-Öffnen des Flügelrahmens (14) in Richtung senkrecht zur Rahmenebene des Festrahmens (12),
wobei die beiden Lenker (FL,SL) jedes Drehlagers (10) einander kreuzen und im Kreuzungspunkt über ein erstes Gelenk miteinander beweglich verbunden sind,
wobei einer der beiden Lenker, der Führungslenker (FL), mit einem festrahmenseitigen Drehlagerteil, z.B. Eckwinkel (28,28'), und mit einem flügelrahmenseitigen Drehlagerteil, z.B. Ecklagerschiene (71), oder dem Ausstellarm (34) jeweils über ein Drehgelenk (26,32) verbunden ist, und
wobei der andere Lenker, der Steuerlenker (SL), mit dem festrahmenseitigen Drehlagerteil, z.B. Eckwinkel (28,28'), über ein zweites Gelenk verbunden ist, welches von einem Verschiebe-Drehgelenk (64) gebildet ist, umfassend ein die Verschieberichtung vorgebendes, im wesentlichen parallel zur Längsrichtung des das festrahmenseitige Drehlagerteil, z.B. Eckwinkel (28'), tragenden Festrahmenschenkels (20a) verlaufendes Langloch (66) im festrahmenseitigen Drehlagerteil, z.B. Eckwinkel (28'), sowie ein am Steuerlenker (SL) schwenkbar befestigtes, im Langloch (66) hin- und her bewegliches zweites Führungsteil (68), und
wobei der Steuerlenker (SL) mit dem flügelrahmenseitigen Drehlagerteil, z.B. Ecklagerschiene (70), oder dem Ausstellarm (28) über ein Verschiebe-Drehgelenk (36,36') verbunden ist, mit Verschieberichtung im wesentlichen parallel zur Längsrichtung des das flügelrahmenseitige Drehlagerteil tragenden Flügelrahmenschenkels (18a) bzw. parallel zur Längsrichtung des Ausstellarms (34),
**dadurch gekennzeichnet,**
**daß** das erste Gelenk von einem Verschiebe-Drehgelenk (50,50') gebildet ist mit Verschieberichtung im wesentlichen parallel zur Längsrichtung des Führungslenkers (FL) und daß das Langloch (66) und das zweite Führungsteil (68) einen trapezförmigen Umriß aufweisen mit im wesentlichen gleichen Trapezhöhen und mit zur Längsrichtung des feststehenden Drehlagerteils, z.B. Eckwinkel (28'), im wesentlichen parallelen Grundlinien (66a,66b), deren jeweils kürzere (66a) der dem Flügelüberschlag des Flügelrahmens gegenüberliegenden Festrahmen-Sichtfläche (22) näher liegt als die jeweils längere Grundlinie (66b) im Falle eines unteren Drehlagers (60) und umgekehrt im Falle eines oberen Drehlagers.

8. Beschlag nach einem der vorhergehenden Ansprüche, **dadurch gekennzeichnet, daß** die beiden Drehlager jeweils lediglich mit zwei Lenkern (FL, SL) ausgebildet sind.

9. Fenster oder Tür mit einem Dreh-Beschlag nach einem der vorhergehenden Ansprüche.

10. Fenster oder Tür mit einem Dreh-Kipp-Beschlag nach einem der Ansprüche 1 bis 8.

## Claims

1. A pivot fitting or pivot-and-tilt fitting for windows, doors or the like, having a fixed frame (12) and a casement frame (14), said casement frame being mounted on the fixed frame (12) tiltably about a vertical pivot axis (DA) and, in case of a pivot-and-tilt fitting, mounted tiltably about a horizontal tilt axis (KA), said fitting comprising
- a lower pivot bearing to be mounted concealed in the groove, said bearing connecting the fixed frame (12) in the region of a lower comer thereof with the casement frame (14), and namely, in case of a pivot-and tilt fitting, in the form of a pivot-and-tilt bearing (60),
- an upper pivot bearing (10) to be mounted concealed in the groove, connecting said fixed frame (12) in the region of an upper comer thereof with the casement frame in case of a pivot fitting, and in case of a pivot-and-tilt fitting with a hook-out arm (34) coupled to said casement frame (14),
wherein the two pivot bearings, each, comprise at least two rods (FL,SL) for displacing, when pivot-opening said casement frame (14), said pivot axis (DA) in a direction perpendicular to the frame plane of the fixed frame (12),
wherein said two rods (FL, SL) of each pivot bearing (10) cross each other and are movably connected with each other in the crossing point via a first link,
wherein one of said two rods, the guiding rod (FL), is connected via a respective hinge (26, 32) with a pivot bearing part of the fixed frame, e.g. angle bracket (28, 28'), and with a pivot bearing part of the casement frame, e.g.comer bearing rail (71), or with said hook-out arm (34), and
wherein said other rod, the steering rod (SL) is at least pivotably connected via a second link with the pivot bearing part, e.g. angle bracket (28, 28'), of the fixed frame, and is connected with said pivot bearing part of the casement frame, e.g. comer bearing rail (70), or with said hook-out arm (34) via a sliding hinge (36, 36'), with a sliding direction substantially parallel to the longitudinal direction of the branch of the casement frame (18a) supporting the pivot bearing part of the casement frame or parallel to the longitudinal direction of said hook-out arm (34),
**characterised in**
**that** said first link is a sliding hinge (50, 50') having a sliding direction substantially parallel to the longitiudinal direction of said guiding rod (FL),
**that** said first link comprises a first elongated hole (52) in said guiding rod (FL) as well as a first guiding part (54, 54') pivotably mounted on said steering rod (SL) and movable to and fro in said first elongated hole, and
**that** said first elongated hole (52, 52') and said first guiding part (54, 54') have a trapezoid contour with substantially same trapezoid height and with base lines substantially parallel to the longitudinal direction of the guiding rod (FL), whereby the respective shorter base line (52a), when the window, door or the like is closed, lies closer to the visible surface of the fixed frame (22), lying opposite the overlapping edge of the wing (21) of the casement frame, than the respective longer base line (52b) in the case of the upper pivot bearing and vice versa in the case of the lower pivot bearing.

2. The fitting according to claim 1, **characterised in that** said hinge (32) is located between said guiding rod (FL) and said pivot bearing part of said guiding rod (FL) on the side of the casement frame or said hook-out arm (34), in an offset manner with respect to a longitudinal center line (44) of the pivot bearing part on the side of the casement frame or to said hook-out arm (34), in direction toward an overlapping edge of the wing (21) of said casement frame (14).

3. The fitting according to any one of the preceding claims, **characterised in that** the second link is a hinge (40).

4. The fitting according to claim 3, **characterised in that** the hinge (40) forming said second link is located in an offset manner with respect to a longitudinal center line (42) of said pivot bearing part on the casement frame, e.g. angle bracket (28), in direction of a or the visible surface of the window frame (22) lying opposite said overlapping edge of the wing (21) of said casement frame (14).

5. The fitting according to claim 1 or 2, **characterised in that** said second link is a sliding hinge (64) having a sliding direction substantially parallel to the longitudinal direction of the branch (20a) of the fixed frame supporting the pivot bearing part of the fixed frame, e.g. angle bracket (28').

6. The fitting according to claim 5, **characterised in that** said second link comprises a second elongated hole (66) in the pivot bearing part of the fixed frame, e.g. angle bracket (28'), as well as a guiding member (68) pivotably mounted on said steering rod (SL) and movable to and fro in said second elongated hole.

7. A pivot fitting or pivot-and-tilt fitting for windows, doors or the like, having a fixed frame (12) and a casement frame (14), said casement frame being mounted on the fixed frame (12) tiltably about a vertical pivot axis (DA) and, in case of a pivot-and-tilt fitting, mounted tiltably about a horizontal tilt axis (KA), particularly according any one of claims 1, 2, 5 and 6, comprising
- a lower pivot bearing to be mounted concealed in the groove, said bearing connecting the fixed frame (12) in the region of a lower comer thereof with the casement frame (14), and namely, in case of a pivot-and tilt fitting, in the form of a pivot-and-tilt bearing (60),
- an upper pivot bearing (10) to be mounted concealed in the groove, connecting said fixed frame (12) in the region of an upper corner thereof with the casement frame in case of a pivot fitting, and in case of a pivot-and-tilt fitting with a hook-out arm (34) coupled to said casement frame (14),
wherein the two pivot bearings each comprise at least two rods (FL,SL) for displacing, when pivot-opening said casement frame (14), said pivot axis (DA) in a direction perpendicular to the frame plane of the fixed frame (12),
wherein said two rods (FL,SL) of each pivot bearing (10) cross each other and are movably connected with each other via a first link in the crossing point,
wherein one of said two rods, the guiding rod (FL), is connected via a respective hinge (26, 32), each, with a pivot bearing part of the fixed frame, e.g. angle bracket (28, 28'), and with a pivot bearing part of the casement frame, e.g.corner bearing rail (71), or with said hook-out arm (34), and
wherein said other rod, the steering rod (SL), is connected via a second link with the pivot bearing part, e.g. angle bracket (28, 28') which is formed by a sliding hinge (64) comprising an elongated hole (66) in said pivot bearing, e.g. angle bracket (28'), predetermining the sliding direction and extending substantially parallel to the longitudinal direction of the branch (20a) of the fixed frame supporting said pivot bearing, e.g. angle bracket (28'), of said fixed frame, as well as a second guide member (68) which is movable to and fro in said elongated hole (66) and is pivotably mounted on said steering rod (SL), and wherein said steering rod (SL) is connected with said pivot bearing of the fixed frame, e.g. comer bearing rail (70), or with said hook-out arm (34), via a sliding hinge (36, 36'), having a sliding direction substantially parallel to the longitudinal direction of the branch (18a) of the casement frame, supporting the pivot bearing part of the casement frame, or parallel to the longitudinal direction of said hook-out arm (34),
**characterised in**
**that** said first link is a sliding hinge (50, 50') having a sliding direction substantially parallel to the longitudinal direction of said guiding rod (FL), and
**that** said elongated hole (66) and said second guiding part (68) have a trapezoid contour with substantially same trapezoid heights and with base lines (66a,66b) substantially parallel to the longitudinal direction of said pivot bearing, e.g. angle bracket (28'), whereby the respective shorter base line (66a), in case of a lower pivot bearing (60), lies closer to the visible surface of the fixed frame (22) opposite the overlapping edge of the wing (21) of the casement frame than the respective longer base line (66b) and vice versa in the case of an upper pivot bearing.

8. The fitting according to any of the preceding claims, **characterised in that** said two pivot bearings, each, only comprise two rods (FL,SL).

9. A window or door having a pivot fitting according to any of the preceding claims.

10. A window or door having a pivot-and-tilt fitting according to any of claims 1 to 8.

## Revendications

1. Ferrure tournante ou ferrure tournante et basculante de fenêtres, portes ou similaires, comportant un châssis dormant (12) et un châssis ouvrant (14) qui est placé sur le châssis dormant (12) de manière à pouvoir tourner autour d'un axe de rotation vertical (DA) et, dans le cas d'une ferrure tournante et basculante, autour d'un axe de basculement horizontal (KA), comprenant
- un palier tournant inférieur pouvant être disposé dissimulé dans la feuillure, lequel relie le châssis dormant (12) dans la zone d'un angle inférieur du châssis dormant (12) au châssis ouvrant (14), et ce dans le cas d'une ferrure tournante et basculante sous la forme d'un palier tournant basculant (60),
- un palier de rotation supérieur (10) pouvant être disposé dissimulé dans la feuillure, lequel relie le châssis dormant (12) dans la zone d'un angle supérieur du châssis dormant (12) dans le cas d'une ferrure tournante au châssis ouvrant et, dans le cas d'une ferrure tournante et basculante, à un bras de projection (34) couplé au châssis ouvrant (14),
les deux paliers tournants étant réalisés chacun avec au moins deux bras oscillants (FL, SL) pour le déplacement de l'axe de rotation (DA) à l'ouverture par rotation du châssis ouvrant (14) dans une direction perpendiculaire au plan du châssis dormant (12),
les deux bras oscillants (FL, SL) de chaque palier tournant (10) se croisant l'un l'autre et étant reliés entre eux de manière mobile au point de croisement, par une première articulation,
l'un des deux bras oscillants, le bras de guidage (FL), étant relié à une partie du palier de rotation côté châssis dormant, par exemple à la cornière (28, 28'), et à une partie du palier tournant côté châssis ouvrant, par exemple au rail du palier d'angle (71), ou au bras de projection (34), dans chaque cas par une articulation tournante (26, 32), et
l'autre bras oscillant, le bras de commande (SL), étant relié au moins pivotant à la partie du palier de rotation côté châssis dormant, par exemple à la cornière (28, 28'), par une deuxième articulation, et relié à la partie du palier tournant côté châssis ouvrant, par exemple au rail de palier d'angle (70) ou au bras de projection (34), par une articulation tournante et coulissante (36, 36'), avec direction de coulissement sensiblement parallèle à la direction longitudinale du côté (18a) du châssis ouvrant portant la partie du palier tournant côté châssis ouvrant, ou parallèlement à la direction longitudinale du bras de projection (34),
**caractérisée en ce que** la première articulation est formée par une articulation tournante et coulissante (50, 50') avec direction de coulissement sensiblement parallèle à la direction longitudinale du bras de guidage (FL),
**en ce que** la première articulation comprend un premier trou oblong (52) dans le bras de guidage (FL) ainsi qu'un premier élément de guidage (54, 54') fixé pivotant sur le bras de commande (SL), déplaçable en sens alternés dans le premier trou oblong (52, 52'), et
**en ce que** le premier trou oblong (52, 52') et le premier élément de guidage (54, 54') présentent un contour trapézoïdal avec hauteurs des trapèzes sensiblement égales et avec des lignes de base sensiblement parallèles à la direction longitudinale du bras de guidage (FL), dont la ligne de base plus courte (52a) se situe plus près de la surface visible (22) du châssis dormant opposée au recouvrement du battant (21) du châssis ouvrant, lorsque la fenêtre, la porte ou similaire est fermée, que la ligne de base plus longue (52b) dans le cas du palier tournant supérieur et inversement dans le cas du palier tournant inférieur.

2. Ferrure selon la revendication 1, **caractérisée en ce que** l'articulation tournante (32) entre le bras de guidage (FL) et la partie du palier tournant côté châssis ouvrant du bras de guidage ou le bras de projection (34), est disposée décalée par rapport à une ligne médiane longitudinale (44) de la partie du palier tournant côté châssis ouvrant ou du bras de projection (34), en direction d'un recouvrement du battant (21) du châssis ouvrant (14).

3. Ferrure selon l'une des revendications précédentes, **caractérisée en ce que** la deuxième articulation est formée par une articulation tournante (40).

4. Ferrure selon la revendication 3, **caractérisée en ce que** l'articulation tournante (40), formant la deuxième articulation, est disposée décalée par rapport à une ligne médiane longitudinale (42) de la partie du palier tournant côté châssis dormant, par exemple de la cornière (28), en direction d'une ou de la surface visible (22) du châssis dormant opposée à la ferrure de battant (21) du châssis ouvrant (14).

5. Ferrure selon la revendication 1 ou 2, **caractérisée en ce que** la deuxième articulation est formée par une articulation tournante et coulissante (64) avec direction de coulissement sensiblement parallèle à la direction longitudinale du côté du châssis dormant (20a) portant la partie du palier tournant côté châssis dormant, par exemple de la cornière (28').

6. Ferrure selon la revendication 5, **caractérisée en ce que** la deuxième articulation comprend un deuxième trou oblong (66) dans la partie du palier tournant côté châssis dormant, par exemple dans la cornière (28'), ainsi qu'un deuxième élément de guidage (68) fixé pivotant sur le bras de commande (SL), déplaçable en sens alternés dans le deuxième trou oblong (66).

7. Ferrure tournante ou ferrure tournante et basculante de fenêtres, portes ou similaires, comportant un châssis dormant (12) et un châssis ouvrant (14) qui est placé sur le châssis dormant (12) de manière à pouvoir tourner autour d'un axe de rotation vertical (DA) et, dans le cas d'une ferrure tournante et basculante, autour d'un axe de basculement horizontal (KA), en particulier selon l'une des revendications 1, 2, 5 et 6, comprenant
- un palier tournant inférieur pouvant être disposé dissimulé dans la feuillure, lequel relie le châssis dormant (12) dans la zone d'un angle inférieur du châssis dormant (12) au châssis ouvrant (14), et ce dans le cas d'une ferrure tournante et basculante sous la forme d'un palier tournant basculant (60),
- un palier de rotation supérieur (10) pouvant être disposé dissimulé dans la feuillure, lequel relie le châssis dormant (12) dans la zone d'un angle supérieur du châssis dormant (12) dans le cas d'une ferrure tournante au châssis ouvrant et, dans le cas d'une ferrure tournante et basculante, à un bras de projection (34) couplé au châssis ouvrant (14),
les deux paliers tournants étant réalisés chacun avec au moins deux bras oscillants (FL, SL) pour le déplacement de l'axe de rotation (DA) à l'ouverture par rotation du châssis ouvrant (14) dans une direction perpendiculaire au plan du châssis dormant (12),
les deux bras oscillants (FL, SL) de chaque palier tournant (10) se croisant l'un l'autre et étant reliés entre eux de manière mobile au point de croisement, par une première articulation,
l'un des deux bras oscillants, le bras de guidage (FL), étant relié à une partie du palier de rotation côté châssis dormant, par exemple à la cornière (28, 28'), et à une partie du palier tournant côté châssis ouvrant, par exemple au rail du palier d'angle (71), ou au bras de projection (34), dans chaque cas par une articulation tournante (26, 32), et
l'autre bras oscillant, le bras de commande (SL), étant relié à la partie du palier tournant côté châssis dormant, à la cornière (28, 28'), par une deuxième articulation qui est formée par une articulation tournante et coulissante (64), comprenant, dans la partie du palier tournant côté châssis dormant, par exemple la cornière (28'), un trou oblong (66) prédéfinissant la direction de coulissement, s'étendant sensiblement parallèlement à la direction longitudinale du côté (20a) du châssis dormant portant la partie du palier tournant côté châssis dormant, par exemple la cornière (28'), ainsi qu'un deuxième élément de guidage (68) fixé pivotant sur le bras de commande (SL), déplaçable en sens alternés dans le trou oblong (66), et
le bras de commande (SL) étant relié à la partie du palier tournant côté châssis dormant, par exemple au rail de palier d'angle (70), ou au bras de projection (28), par une articulation tournante et coulissante (36, 36'), avec direction de coulissement sensiblement parallèle à la direction longitudinale du côté (18a) du châssis ouvrant portant la partie de palier tournant côté châssis ouvrant, ou parallèlement à la direction longitudinale du bras de projection (34),
**caractérisée**
**en ce que** la première articulation est formée par une articulation tournante et coulissante (50, 55') avec direction de coulissement sensiblement parallèle à la direction longitudinale du bras de guidage (FL) et en ce que le trou oblong (66) et le deuxième élément de guidage (68) présentent un contour trapézoïdal avec des hauteurs des trapèzes sensiblement égales et avec des lignes de base (66a, 66b) sensiblement parallèles à la direction longitudinale de la partie du palier tournant fixe, par exemple de la cornière (28'), dont la ligne plus courte (66a) se situe plus près de la surface visible (22) du châssis dormant opposée au recouvrement du battant du châssis ouvrant que la ligne de base plus longue (66b) dans le cas d'un palier tournant inférieur (60) et inversement dans le cas d'un palier tournant supérieur.

8. Ferrure selon l'une des revendications précédentes, **caractérisée en ce que** les deux paliers tournants sont réalisés chacun uniquement avec deux bras oscillants (FL, SL).

9. Fenêtre ou porte comportant une ferrure tournante selon l'une des revendications précédentes.

10. Fenêtre ou porte comportant une ferrure tournante et basculant selon l'une des revendications 1 à 8.
